# FASCICULE DE BREVET EUROPEEN

(11) **EP 1 700 994 B1**
(45) Date de publication et mention de la délivrance du brevet: **09.06.2010**
(21) Numéro de dépôt: 06352006.8
(22) Date de dépôt: 09.03.2006
(51) Int. Cl.: E06B 3/677, E06B 3/64

(54) **Fenêtre, porte-fenêtre, ou analogue, de type à châssis respirant, comportant des moyens de connexion fluidique d'une lame d'air vers l'extérieur via un profilè intercalaire**
Fenster, Fenstertür, oder dergleichen mit belüfteten Rahmen, wobei der Rahmen Mittel zur fluidischen Verbindung einer Luftspalt nach Aussen via einem Zwischenprofil aufweist
Window, French window or similar with breathing frame, comprising means for establishing a fluid connection from an air gap to the exterior through an interposed profile

(30) Priorité: 11.03.2005 FR 0502409
(43) Date de publication de la demande: 13.09.2006
(73) Titulaire: NORSK HYDRO ASA, 0240 Oslo (NO)
(72) Inventeur: Jacquet, Didier, 02320 Faucoucourt (FR); Naumovicz, Frédéric, 02880 Missy Sur Aisne (FR); Michelet, Christophe, 03350 Liesse (FR); Corsetti, Walter, 02220 Maast et Violayne (FR)
(74) Mandataire: Morelle, Guy Georges Alain

(56) Documents cités:
- EP-A- 1 403 461

## Description

La présente invention concerne une fenêtre, porte-fenêtre, ou analogue, dite à châssis respirant, comprenant:
- un premier cadre apte à assurer une fonction d'ouvrant, comportant une feuillure extérieure pour un vitrage dit extérieur et une feuillure intérieure pour un vitrage dit intérieur confinant une lame d'air entre ces derniers,
- un deuxième cadre apte à assurer une fonction de dormant dans lequel le premier cadre est destiné à être positionné selon une position de fermeture de la fenêtre, porte-fenêtre ou analogue,
- des moyens pour établir une connexion fluidique entre la lame d'air et l'extérieur, dans ladite position de fermeture au moins.

L'art antérieur enseigne de telles fenêtres, portes-fenêtres ou analogue. Généralement, ce type de fenêtre ou porte-fenêtre dit à châssis respirant concerne les fenêtres de type à ouvrant battant ou oscillo-battant, et offre des possibilités multiples en matière d'isolation thermique, phonique, ou de la lumière. Par exemple, dans la lame d'air entre le vitrage dit extérieur et le vitrage dit intérieur, on peut y placer un moyen d'occultation de la lumière, notamment un store à lames. Par le terme fenêtres, portes-fenêtres ou analogue, on entend toutes fenêtres ou portes-fenêtres dont l'ouvrant est fonctionnel mobile ou dont l'ouvrant a été définitivement fixé en position de fermeture, et/ou dont le vitrage extérieur et/ou intérieur a été remplacé par un panneau occultant. Le châssis est dit respirant afin de permettre à la lame d'air une relation fluidique avec l'extérieur, c'est à dire par définition avec le milieu ambiant situé du côté du vitrage ou du panneau dit extérieur, tout en évitant une circulation d'air traversant la surface de la lame comprise entre les deux vitrages intérieur et extérieur. En usage, courant, de telles fenêtres ou portes-fenêtres séparent l'intérieur de l'extérieur d'une construction, et la mise en relation fluidique de la lame d'air avec l'extérieur permet essentiellement un équilibre des pressions dans la lame d'air, et d'éviter ou d'atténuer les risques de condensation à l'intérieur de celle-ci. Le vitrage intérieur peut être un double vitrage destiné à une bonne isolation thermique, et le vitrage extérieur peut être un vitrage unique épais destiné à une bonne isolation phonique de la fenêtre ou porte-fenêtre.

Plus particulièrement, on connaît les documents FR 2 784 709 , FR 2 784 710 ou EP-A-1403461 qui décrivent de telles fenêtres à châssis respirant. Ces fenêtres comprennent, selon le document FR 2 784 709, d'une part dans le cadre de l'ouvrant au moins un passage ou un orifice disposé dans l'intervalle des vitrages extérieur et intérieur pour permettre l'équilibrage de pression entre la zone inter-vitrages et l'extérieur et, d'autre part, dans le dormant, au moins un passage ou orifice qui met ladite zone inter-vitrages suffisamment en communication avec l'extérieur de la fenêtre pour établir cet équilibrage de pression ou circulation d'air. Selon le document FR 2 784 710, ledit au moins un passage ou orifice aménagé dans le cadre de l'ouvrant débouche dans la zone inter-vitrages et dans une chambre périphérique qui est délimitée par le cadre de l'ouvrant et le dormant, cette chambre périphérique communiquant par des moyens appropriés avec l'ambiance extérieure de la fenêtre.

Le document EP-A-1403461 décrit un châssis respirant selon le préambule de la revendication 1.

De telles fenêtres ou portes-fenêtres à châssis respirant présentent l'inconvénient de nécessiter des usinages spécifiques et des étanchéités dans la feuillure entre l'ouvrant et le dormant. En outre, un tel dispositif de châssis respirant présente l'inconvénient d'interagir avec la quincaillerie et les drainages du cadre respirant. Il y a lieu de noter que le cheminement des orifices ou passages de respiration est long et complexe, occasionnant ainsi des pertes de charge devant être compensées par des sections de passage fluidique plus grandes.

La présente invention vise à pallier ces inconvénients et à apporter d'autres avantages. Plus précisément, elle consiste en une fenêtre, porte-fenêtre, y compris dont l'ouvrant a été définitivement fixé en position de fermeture, et/ou dont le vitrage extérieur et/ou intérieur a été remplacé par un panneau occultant, dite à châssis respirant, comprenant :
- un premier cadre apte à assurer une fonction d'ouvrant, comportant une feuillure extérieure pour un vitrage dit extérieur et une feuillure intérieure pour un vitrage dit intérieur confinant une lame d'air entre ces derniers,
- un deuxième cadre apte à assurer une fonction de dormant dans lequel le premier cadre est destiné à être positionné selon une position de fermeture de ladite fenêtre, porte-fenêtre,
- des moyens pour établir une connexion fluidique entre la lame d'air et l'extérieur, dans ladite position de fermeture au moins,
caractérisée en ce qu'elle comprend :
- au moins un passage fluidique dont une extrémité s'ouvre sur une surface d'un profilé intercalaire en contact avec l'extérieur, et dont l'autre extrémité s'ouvre dans la lame d'air,
- ledit au moins un passage fluidique étant formé dans ledit profilé intercalaire associé au premier cadre, interposé entre un profilé périphérique constitutif du premier cadre, comportant ladite feuillure extérieure, et le vitrage extérieur,
- ledit profilé intercalaire étant fixé dans ladite feuillure extérieure du profilé périphérique constitutif du premier cadre, au moyen d'une parclose ou analogue.

L'établissement d'une respiration directe à travers l'ouvrant, permet d'éviter d'avoir à travailler ou usiner le dormant, et permet de simplifier le dispositif de respiration en le rendant plus direct. La fenêtre selon l'invention présente en outre l'avantage de ne pas nécessiter de correspondance, donc d'ajustement pour le dispositif de respiration, entre l'ouvrant et le dormant. La fenêtre selon l'invention fournit une respiration la plus à l'extérieur possible du fait d'un passage à travers l'ouvrant entre la lame et l'extérieur. La fenêtre selon l'invention permet d'éviter tout usinage du dormant relativement au dispositif de respiration, d'où une simplification de fabrication et ainsi notamment un gain de temps de fabrication et une diminution des risques de malfaçon. La fenêtre selon l'invention présente l'avantage de ne nécessiter aucune étanchéité entre l'ouvrant et le dormant, ni aucun usinage ni aucune étanchéité dans la feuillure entre l'ouvrant et le dormant.

Le profilé intercalaire permet d'intégrer un élément pré-usiné dans le bas du vitrage entre le cadre de l'ouvrant et le vitrage extérieur lui-même, le profilé intercalaire assurant à lui seul le principe de respiration de la lame d'air. Dans le cas de panneaux opaques remplaçant le ou les vitrages, le profilé intercalaire peut servir de support ventilation en étant positionné sur la périphérie du panneau au choix, c'est à dire en partie supérieure et inférieure, ou sur les parties latérales par exemple.

La fixation du profilé intercalaire dans une feuillure extérieure du profilé périphérique constitutif du premier cadre, au moyen d'une parclose ou analogue ne requiert aucune adaptation spécifique, et est donc très souple d'emploi. Dans un cadre d'ouvrant existant, l'insertion du profilé intercalaire demande uniquement un vitrage de dimension différente afin de permettre l'insertion du profilé intercalaire dans la feuillure, le vitrage étant maintenu dans le profilé intercalaire.

Selon une caractéristique avantageuse, ledit profilé intercalaire est interposé entre le profilé extérieur inférieur constitutif du premier cadre et le vitrage extérieur.

Cette caractéristique permet de localiser les passages de respiration dans le bas de la fenêtre.

Selon une caractéristique avantageuse, ledit profilé intercalaire comporte des moyens de filtre anti-poussières en travers dudit au moins un passage fluidique.

Les moyens de filtre anti-poussières incorporés au profilé intercalaire permettent un remplacement du filtre en vue de la maintenance le cas échéant afin de toujours assurer la fonction respiration de la lame d'air, avantageusement sans démontage des remplissages (vitrages ou analogues), permettant d'éviter de remettre en cause l'étanchéité principale du châssis respirant. Par filtre anti-poussières, on entend ici tout filtre de type connu, assurant également notamment la fonction d'empêcher les insectes de pénétrer dans la lame d'air, et plus largement n'étant pas réactif à l'humidité et pouvant de manière avantageuse assurer une fonction d'atténuation acoustique. Les filtres peuvent avantageusement être un élément marquant du produit en intégrant une esthétique particulière pouvant véhiculer la technicité du produit et une marque commerciale par exemple.

Selon une caractéristique avantageuse, ledit profilé intercalaire comprend une partie mâle simulant un bord de vitrage et destinée à être logée dans la feuillure extérieure d'un profilé périphérique du premier cadre.

Selon une caractéristique avantageuse, ledit profilé intercalaire comprend:
- une feuillure intercalaire dans laquelle le vitrage extérieur est logé par l'intermédiaire d'un joint de vitrage,
- un voile reliant la feuillure intercalaire et la partie mâle du profilé intercalaire, dans lequel est avantageusement formé ledit au moins un passage fluidique.

Selon une caractéristique avantageuse, le voile de liaison est constitué de deux parois ajourées disposées respectivement côté intérieur et côté extérieur afin d'assurer les passages fluidiques.

Selon une caractéristique avantageuse de la fenêtre, porte-fenêtre, ou analogue, selon l'invention :
- ladite extrémité dudit au moins un passage fluidique, s'ouvrant sur une surface du profilé intercalaire en contact avec l'extérieur est constituée d'une ouverture réalisée dans la paroi ajourée du voile disposée côté extérieur, et
- ladite extrémité dudit au moins un passage fluidique, s'ouvrant dans la lame d'air est constituée d'une ouverture réalisée dans la paroi ajourée du voile disposée côté en contact avec la lame d'air.

Selon une caractéristique avantageuse, lesdites ouvertures réalisées dans la paroi ajourée du voile disposée côté extérieur et dans la paroi ajourée du voile disposée côté en contact avec la lame d'air, adoptent la forme d'une pluralité de trous circulaires ou de lumières oblongues répartis sur la longueur du profilé intercalaire.

Selon une caractéristique avantageuse, l'ouverture côté extérieur est réalisée de manière continue sur la longueur du profilé intercalaire, seule la paroi intérieure du voile assurant alors la résistance mécanique du profilé intercalaire au poids du vitrage, et portant l'ouverture réalisée dans la paroi ajourée du voile disposée côté en contact avec la lame d'air.

Selon une caractéristique avantageuse, la fenêtre, porte-fenêtre, ou analogue, suivant l'invention comprend en outre :
- un profilé intercalaire qui est interposé entre le profilé extérieur supérieur constitutif du premier cadre et le vitrage extérieur, et qui comporte :

- une partie mâle simulant un bord de vitrage et destinée à être logée dans la feuillure extérieure du profilé périphérique du premier cadre,
- une feuillure intercalaire dans laquelle le vitrage extérieur est logé par l'intermédiaire d'un joint de vitrage,
- un voile reliant la feuillure intercalaire et la partie mâle du profilé intercalaire, constitué de deux parois disposées respectivement côté intérieur et côté extérieur,
- une des parois du voile comportant une ouverture réalisée de manière continue sur la longueur du profilé intercalaire, l'autre paroi du voile ne comportant pas d'ouverture et assurant la résistance mécanique du profilé intercalaire,

Selon une caractéristique avantageuse, ledit profilé intercalaire interposé entre le profilé extérieur supérieur constitutif du premier cadre et le vitrage extérieur, est monté selon un montage dit inverse en sorte que l'ouverture continue se retrouve du côté de la lame d'air.

D'autres caractéristiques et avantages apparaîtront à la lecture qui suit d'un exemple de mode de réalisation d'une fenêtre, porte fenêtre ou analogue selon l'invention, accompagnée des dessins annexés, exemple donné à titre illustratif non limitatif.

La figure 1 représente une vue en coupe verticale de la partie inférieure d'une fenêtre à châssis respirant de l'art antérieur.

La figure 2 représente une vue en coupe verticale de la partie inférieure d'un exemple de mode de réalisation d'une fenêtre à châssis respirant selon l'invention.

La figure 3 représente une vue en coupe verticale de la partie supérieure de la fenêtre selon l'exemple de la figure 2.

La fenêtre de l'art antérieur représentée sur la figure 1, dite à châssis respirant, comprend :
- un premier 1 cadre apte à assurer une fonction d'ouvrant, comportant une feuillure extérieure 26 pour un vitrage 2 dit extérieur et une feuillure intérieure pour un vitrage 3 dit intérieur confinant une lame d'air 4 entre ces derniers,
- un deuxième cadre 5 apte à assurer une fonction de dormant dans lequel le premier cadre 1 est destiné à être positionné selon une position de fermeture de la fenêtre, position représentée sur la figure 1,
- des moyens 6 pour établir une connexion fluidique entre la lame d'air 4 et l'extérieur 7 dans la position de fermeture.

Comme expliqué plus haut, les moyens 6 pour établir une connexion fluidique entre la lame d'air 4 et l'extérieur 7 comprennent des passages 8 traversant le premier cadre 1 de l'ouvrant 16 et le deuxième cadre 5 ou dormant, ces passages 8 comprenant au moins un conduit 10 fixé au dormant, débouchant à une extrémité sur une ouverture 12 du profilé inférieur du dormant, et destiné à l'autre extrémité à se trouver en correspondance d'une ouverture 11 réalisées dans un profilé 15 de l'ouvrant 1, qui porte la feuillure extérieure 26 dans laquelle est logé le vitrage extérieur, l'ouverture 11 étant en communication fluidique avec la lame d'air 4, comme représenté sur la figure 1, par un passage 14 dans l'ouvrant traversant un joint d'étanchéité 13 de la lame d'air 4 et le profilé 15 de l'ouvrant à rupture de pont thermique entrant dans la constitution du cadre 1 de l'ouvrant et en contact avec le dormant, comme représenté sur la figure 1 en position de fermeture de la fenêtre.

La fenêtre représentée partiellement sur la figure 2 reprend des éléments de l'état de la technique semblables à ceux de la figure 1 afin de mieux faire ressortir l'invention de l'art antérieur. Ces éléments de la figure 2 fonctionnellement similaires à ceux de la figure 1 portent la même référence numérique additionnée du nombre 100.

La fenêtre représentée sur la figure 2 comprend:
- un premier 101 cadre apte à assurer une fonction d'ouvrant, comportant une feuillure extérieure 126 pour un vitrage 102 dit extérieur et une feuillure intérieure pour un vitrage 103 dit intérieur confinant une lame d'air 104 entre ces derniers,
- un deuxième cadre 105 apte à assurer une fonction de dormant dans lequel le premier cadre 101 est destiné à être positionné selon une position de fermeture de la fenêtre, position représentée sur la figure 2,
- des moyens 106 pour établir une connexion fluidique entre la lame d'air 104 et l'extérieur 107, dans la position de fermeture au moins, les moyens 106 pour établir une connexion fluidique entre la lame d'air 104 et l'extérieur 107 dans cette position de fermeture, comprenant au moins un passage fluidique 120 dont une extrémité 121 s'ouvre sur une surface d'un profilé intercalaire 124 en contact avec l'extérieur 107, et dont l'autre extrémité 122 s'ouvre dans la lame d'air 104, comme représenté sur la figure 2.

Le passage fluidique 120 représenté sur la figure 2 s'ouvre dans la lame d'air 104 sur une face verticale de la lame et non plus sur le joint d'étanchéité 113 périphérique de cette lame d'air, comme sur l'exemple de la figure 1, et qui permet essentiellement l'étanchéité fluidique et thermique entre l'intérieur 123 et la lame d'air 104.

Comme représenté sur la figure 2, les passages fluidiques 120 sont formés dans un profilé intercalaire 124 associé au premier cadre 101, interposé avantageusement entre le profilé périphérique 115 extérieur inférieur constitutif du premier cadre 101, comportant la feuillure extérieure 126, et le vitrage extérieur 102.

Le profilé intercalaire 124 est fixé dans la feuillure extérieure 126 du profilé périphérique 115 constitutif du premier cadre 101, au moyen d'une parclose 127 ou analogue.

Ainsi, les différences essentielles entre l'exemple de la figure 2 et celui de la figure 1 résident :
- en l'absence de tout passage ou conduit de respiration de la lame d'air 104 traversant le dormant 105, ainsi que l'espace 125 compris entre le dormant 105 et l'ouvrant 116,
- en l'absence avantageuse de toute ouverture de respiration de la lame d'air 104 dans le profilé périphérique d'étanchéité 113,
- en l'absence avantageuse de tout passage ou conduit de respiration de la lame d'air 104 traversant le profilé 115 à rupture de pont thermique du cadre 101 de l'ouvrant 116,
- en la présence avantageuse d'un profilé intercalaire 124 selon un moyen essentiel de l'invention, avantageusement fixé dans une feuillure 126 du profilé périphérique 115 du premier cadre 101, au moyen d'une parclose 127 ou analogue, et qui porte les moyens 108 de respiration de la lame d'air 104,
- en un vitrage extérieur 102 de dimension différente, qui est la conséquence de l'adjonction du profilé intercalaire 124 et de la prise en compte de ses dimensions.

Comme pour la figure 1, le cadre 101 de l'ouvrant 116 comprend de manière connue un profilé intérieur 128 et un profilé extérieur 115 à rupture de pont thermique fixé au profilé intérieur 128, comme représenté sur la figure 2, la feuillure extérieure 126 étant formée dans le profilé extérieur 115.

Comme représenté sur la figure 2, le profilé intercalaire 124 comprend une feuillure intercalaire 129 dans laquelle le vitrage extérieur 102 est logé par l'intermédiaire d'un joint 130 de vitrage, une partie mâle 131 simulant un bord de vitrage et destinée à être logée dans la feuillure extérieure 126 du profilé 115 du cadre 101 de l'ouvrant 116, un voile 132 reliant la feuillure intercalaire 129 et la partie mâle 131, dans lequel sont avantageusement formés les passages fluidiques 120 tels que décrits plus haut. La partie mâle 131 du profilé intercalaire 124 peut être constituée de deux parois distantes de la valeur de l'épaisseur du vitrage qui pouvait être inséré dans la feuillure extérieure 126, comme représenté dans l'exemple de la figure 2. Le voile 132 de liaison peut être constitué de deux parois ajourées disposées côté intérieur et côté extérieur afin d'assurer les passages fluidiques 120. Comme représenté sur la figure 2, la partie mâle 131, le voile 132, et la feuillure intercalaire 129 sont avantageusement alignés dans un même plan, disposé verticalement lorsque le profilé intercalaire 124 est monté dans le profilé périphérique 115 extérieur du premier cadre 101 de l'ouvrant 116; ainsi, la feuillure extérieure 126 du profilé périphérique 115 du premier cadre 101, le profilé intercalaire 124, et le vitrage extérieur 102 sont avantageusement alignés dans un même plan formant la surface extérieure de l'ouvrant, que le profilé intercalaire 124 soit monté en parties inférieure, supérieure, et/ou latérales. Une telle configuration permet de maintenir une esthétique selon les besoins, recherchée de planéité des façades. On remarque sur les figures 2 et 3 que, lorsque le dormant 105 comporte une battée externe sur laquelle vient s'appuyer l'ouvrant 116 lorsqu'il est fermé, plus particulièrement la parclose 127 et le profilé périphérique 115, le profilé intercalaire 124 permet d'assurer une quasi-continuité de la planéité de la surface extérieure de la fenêtre entre la battée du dormant et le vitrage extérieur.

Lors de la réalisation du profilé intercalaire 124, il y a lieu de s'assurer que les passages fluidiques 120 débouchent bien dans la lame d'air 104, de préférence dans le fond de celle-ci comme montré sur la figure 2. Les ouvertures 121 et 122 du voile 132, respectivement côté extérieur 107 et côté en contact avec la lame d'air 104, peuvent adopter la forme d'une pluralité de trous circulaires ou de lumières oblongues répartis sur la longueur du profilé, en quantité appropriée en fonction du volume de la lame d'air afin d'assurer une respiration correcte de celui-ci. L'ouverture 121 côté extérieur peut de manière alternative être réalisée de manière continue sur la longueur du profilé, seul le voile 132 intérieur assurant alors la résistance mécanique du profilé intercalaire au poids du vitrage, et portant les ouvertures 122 appropriées comme décrit ci-dessus.

Il sera noté qu'avec un tel dispositif, la fonction respiration est rendue indépendante du cadre porteur de l'ouvrant comprenant le profilé à rupture de pont thermique 115 et le profilé intérieur par exemple métallique 128, du dormant 105, du profilé d'étanchéité périphérique 113, pour être confinée dans un seul profilé intercalaire 124, qui peut selon les besoins être disposé au choix alternativement ou additionnellement, en partie inférieure du cadre de l'ouvrant, en partie supérieure comme représenté sur la figure 3, en parties latérales (non représenté). La respiration de la lame d'air est assurée que l'ouvrant soit en position ouverte ou en position de fermeture sur le dormant.

Comme représenté sur la figure 2, le profilé intercalaire 124 comporte avantageusement des moyens de filtre 133 anti-poussières qui sont disposés en travers des passages fluidiques 120, de préférence dans la partie du profilé intercalaire 124 constituant le voile 132 de liaison, et contre les ouvertures 122 sur la partie intérieure du voile 132, comme représenté sur la figure 2. Le filtre 133 peut avantageusement être un filtre filant, notamment de type filtre inox mécano connu, qui permet non seulement d'arrêter les poussières mais également et plus largement les insectes afin que tous ces objets ne pénètrent pas dans la lame d'air 104. Le filtre ainsi placé peut être remplacé si nécessaire sans démontage des remplissages. L'étanchéité principale du cadre de l'ouvrant n'est ainsi pas remise en cause lors de cette opération de maintenance.

De manière avantageuse, le profilé intercalaire 124 pourra être fourni avec les orifices de respiration soit dans une finition unique, soit de la teinte voulue par l'architecte.

Comme représenté sur la figure 3, le profilé intercalaire 124 avantageusement placé en partie supérieure de l'ouvrant 101, peut permettre la fixation d'un store 134, dans le voile 132 de liaison entre la feuillure intercalaire 129 et la partie mâle 131, comme cela est illustré sur la figure. Le profilé intercalaire 124 supérieur est fixé comme son pendant inférieur dans la feuillure extérieure 126 du profilé 115 supérieur, et l'espace intérieur du voile 132 est avantageusement utilisé pour l'insertion d'un élément de fixation du store 134. A cette fin, le profilé intercalaire 124 est monté inversé par rapport au profilé intercalaire 124 inférieur afin que l'ouverture 121 se retrouve du côté de la lame d'air 104. Le profilé intercalaire supérieur 124, contrairement au profilé intercalaire inférieur, ne comporte aucune ouverture 122 de respiration sur la paroi maintenant extérieure du voile (en position supérieure de la figure 3), ceci afin de rester dans le cadre d'application des châssis dit respirant qui ne comporte pas de circulation d'air sur la hauteur de la lame d'air 104, la fonction du profilé intercalaire 124 supérieur étant de pourvoir à une uniformité de l'esthétique de l'ouvrant, à la fixation du store 134 ou autre dispositif occultant inséré dans la lame d'air 104, et au masquage, vue de l'extérieur, de la partie supérieure du store 134 comme cela apparaît sur la figure 3.

Il est à noter que la fenêtre selon les figures 2 et 3, peut comporter, ou pas, une étanchéité (non représentée) entre la parclose 127 de fixation du profilé intercalaire 124 et le dormant 105, ce dernier pouvant comporter de manière appropriée et connue des trous 135 d'évacuation d'eau si nécessaire.

Les profilés constitutifs du dormant 105, intérieur et extérieur, sont généralement en alliage métallique ou en matériaux plastiques, séparés par des barrettes à rupture de pont thermique dans le cas d'utilisation d'alliage métallique, et les profilés constitutifs de l'ouvrant 116, intérieur 128 et extérieur 115, peuvent être respectivement métalliques et en matière plastique, afin d'obtenir des profilés à rupture de pont thermique pour le dormant et pour l'ouvrant. Le profilé intercalaire 124 peut être réalisé en matériau métallique ou en matière plastique.

## Revendications

1. Fenêtre, porte-fenêtre, y compris dont l'ouvrant a été définitivement fixé en position de fermeture, et/ou dont le vitrage extérieur et/ou intérieur a été remplacé par un panneau occultant, dite à châssis respirant, comprenant :
- un premier (101) cadre apte à assurer une fonction d'ouvrant, comportant une feuillure extérieure (126) pour un vitrage (102) dit extérieur et une feuillure intérieure pour un vitrage (103) dit intérieur confinant une lame d'air (104) entre ces derniers,
- un deuxième (105) cadre apte à assurer une fonction de dormant dans lequel le premier cadre est destiné à être positionné selon une position de fermeture de ladite fenêtre, porte-fenêtre,
- des moyens (106) pour établir une connexion fluidique entre la lame d'air et l'extérieur (107), dans ladite position de fermeture au moins,
***caractérisée en ce qu*'**elle comprend :
- au moins un passage fluidique (120) dont une extrémité (121) s'ouvre sur une surface d'un profilé intercalaire (124) en contact avec l'extérieur, et dont l'autre extrémité (122) s'ouvre dans la lame d'air,
- ledit au moins un passage fluidique (120) étant formé dans ledit profilé intercalaire (124) associé au premier cadre, interposé entre un profilé périphérique (115) constitutif du premier cadre (101), comportant ladite feuillure extérieure (126), et le vitrage extérieur (102),
- ledit profilé intercalaire (124) étant fixé dans ladite feuillure extérieure (126) du profilé périphérique (115) constitutif du premier cadre, au moyen d'une parclose (127).

2. Fenêtre, porte-fenêtre, suivant la revendication 1, ***caractérisée en ce que*** ledit profilé intercalaire (124) est interposé entre le profilé extérieur inférieur constitutif du premier cadre (101) et le vitrage extérieur(102).

3. Fenêtre, porte-fenêtre, suivant la revendication 1 ou 2, ***caractérisée en ce que*** ledit profilé intercalaire (124) comporte des moyens de filtre (133) anti-poussières en travers dudit au moins un passage fluidique (120).

4. Fenêtre, porte-fenêtre, suivant l'une quelconque des revendications 1 à 3, ***caractérisée en ce que*** ledit profilé intercalaire (124) comprend une partie mâle (131) simulant un bord de vitrage et destinée à être logée dans la feuillure extérieure (126) d'un profilé périphérique (115) du premier cadre (101).

5. Fenêtre, porte-fenêtre, suivant la revendication 4, ***caractérisée en ce que*** ledit profilé intercalaire (124) comprend :
- une feuillure intercalaire (129) dans laquelle le vitrage extérieur (102) est logé par l'intermédiaire d'un joint (130) de vitrage,
- un voile (132) reliant la feuillure intercalaire (129) et la partie mâle (131) du profilé intercalaire, dans lequel est avantageusement formé ledit au moins un passage fluidique (120).

6. Fenêtre, porte-fenêtre, suivant la revendication 5, ***caractérisée en ce que*** le voile (132) de liaison est constitué de deux parois ajourées disposées respectivement côté intérieur et côté extérieur (107) afin d'assurer les passages fluidiques (120).

7. Fenêtre, porte-fenêtre, suivant la revendication 5 ou 6, ***caractérisée en ce que****:*
- ladite extrémité dudit au moins un passage fluidique (120), s'ouvrant sur une surface du profilé intercalaire en contact avec l'extérieur (107) est constituée d'une ouverture (121) réalisée dans la paroi ajourée du voile (132) disposée côté extérieur (107), et
- ladite extrémité dudit au moins un passage fluidique (120), s'ouvrant dans la lame d'air (104) est constituée d'une ouverture (122) réalisée dans la paroi ajourée du voile (132) disposée côté en contact avec la lame d'air.

8. Fenêtre, porte-fenêtre, suivant la revendication 7, ***caractérisée en ce que*** lesdites ouvertures (121, 122) réalisées dans la paroi ajourée du voile (132) disposée côté extérieur (107) et dans la paroi ajourée du voile (132) disposée côté en contact avec la lame d'air (104), adoptent la forme d'une pluralité de trous circulaires ou de lumières oblongues répartis sur la longueur du profilé intercalaire (124).

9. Fenêtre, porte-fenêtre, suivant les revendications 2, 6 et 7, ***caractérisée en ce* que** l'ouverture (121) côté extérieur (107) est réalisée de manière continue sur la longueur du profilé intercalaire (124), seule la paroi intérieure du voile (132) assurant alors la résistance mécanique du profilé intercalaire au poids du vitrage, et portant l'ouverture (122) réalisée dans la paroi ajourée du voile (132) disposée côté en contact avec la lame d'air (104).

10. Fenêtre, porte-fenêtre, suivant la revendication 1 ou 2, ***caractérisée en ce* qu'**elle comprend en outre :
- un profilé intercalaire (124) qui est interposé entre le profilé extérieur (115) supérieur constitutif du premier (101) cadre et le vitrage extérieur (102), et qui comporte :
- une partie mâle (131) simulant un bord de vitrage et destinée à être logée dans la feuillure extérieure (126) du profilé périphérique (115) du premier cadre (101),
- une feuillure intercalaire (129) dans laquelle le vitrage extérieur (102) est logé par l'intermédiaire d'un joint (130) de vitrage,
- un voile (132) reliant la feuillure intercalaire (129) et la partie mâle (131) du profilé intercalaire (124), constitué de deux parois disposées respectivement côté intérieur et côté extérieur (107),
- une des parois du voile (132) comportant une ouverture (121) réalisée de manière continue sur la longueur du profilé intercalaire (124), l'autre paroi du voile (132) ne comportant pas d'ouverture (122) et assurant la résistance mécanique du profilé intercalaire,

11. Fenêtre, porte-fenêtre, suivant la revendication 10, ***caractérisée en ce que*** ledit profilé intercalaire (124) interposé entre le profilé extérieur (115) supérieur constitutif du premier (101) cadre et le vitrage extérieur (102), est monté selon un montage dit inverse en sorte que l'ouverture (121) continue se retrouve du côté de la lame d'air (104).

## Claims

1. Window, French window, included therein, the opening panel of which has been fixed definitively in a closed position, and/or the exterior and/or the interior glazing of which has been replaced by a concealing panel, termed a ventilating architrave, comprising:
- a first (101) frame which is suitable for ensuring an operation of an opening panel, comprising an exterior rabbet (126) for glazing (102) termed exterior and an interior rabbet for glazing (103) termed interior, confining an air strip (104) between these two,
- a second (105) frame which is suitable for ensuring an operation of a casing in which the first frame is intended to be positioned according to a closed position of said window, French window,
- means (106) for establishing a fluid connection between the air strip and the exterior (107), in said closed position at least,
***characterised in that*** it comprises:
- at least one fluid passage (120), one end (121) of which opens onto a surface of an intermediate profile (124) in contact with the exterior, and the other end (122) of which opens into the air strip,
- said at least one fluid passage (120) being formed in said intermediate profile (124) associated with the first frame, interposed between a peripheral profile (115) forming the first frame (101), comprising said exterior rabbet (126), and the exterior glazing (102),
- said intermediate profile (124) being fixed in said exterior rabbet (126) of the peripheral profile (115) forming the first frame, by means of a cover strip (127).

2. Window, French window, according to claim 1, ***characterised in* that** said intermediate profile (124) is interposed between the lower exterior profile forming the first frame (101) and the exterior glazing (102).

3. Window, French window, according to claim 1 or 2, ***characterised* in that** said intermediate profile (124) includes anti-dust filtering means (133) across said at least one fluid passage (120).

4. Window, French window, according to any of the claims 1 to 3, ***characterised in that*** said intermediate profile (124) includes a male part (131) made to look like a glazing edge and intended to be housed in the exterior rabbet (126) of a peripheral profile (115) of the first frame (101).

5. Window, French window, according to claim 4, ***characterised in* that** said intermediate profile (124) comprises:
- an intermediate rabbet (129) in which the exterior glazing (102) is housed by means of a glazing gasket (130),
- a covering (132) connecting the intermediate rabbet (129) and the male part (131) of the intermediate profile, in which there is formed advantageously said at least one fluid passage (120).

6. Window, French window, according to claim 5, ***characterised in* that** the connecting covering (132) is formed by two perforated walls disposed respectively on the interior side and exterior side (107) in order to provide fluid passages (120).

7. Window, French window, according to claim 5 or 6, ***characterised* in that**
- said end of said at least one fluid passage (120) opening onto a surface of the intermediate profile in contact with the exterior (107) is formed by an opening (121) produced in the perforated wall of the covering (132) disposed on the exterior side (107), and
- said end of said at least one fluid passage (120) opening into the air strip (104) is formed by an opening (122) produced in the perforated wall of the covering (132) disposed on the side in contact with the air strip.

8. Window, French window, according to claim 7, ***characterised in that*** said openings (121, 122) produced in the perforated wall of the covering (132) disposed on the exterior side (107) and in the perforated wall of the covering (132) disposed on the side in contact with the air strip (104) assume the shape of a plurality of circular holes or oblong openings distributed over the length of the intermediate profile (124).

9. Window, French window, according to claims 2, 6 and 7, ***characterised in that*** the opening (121) on the exterior side (107) is produced in a continuous manner over the length of the intermediate profile (124), only the interior wall of the covering (132) thus providing the mechanical strength of the intermediate profile to the weight of the glazing, and carrying the opening (122) produced in the perforated wall of the covering (132) disposed on the side in contact with the air strip (104).

10. Window, French window, according to claim 1 or 2, ***characterised in that*** it comprises furthermore:
- an intermediate profile (124) which is interposed between the upper exterior profile (115) forming the first (101) frame and the exterior glazing (102) and which comprises:
- a male part (131) made to look like an edge of the glazing and intended to be housed in the exterior rabbet (126) of the peripheral profile (115) of the first frame (101),
- an intermediate rabbet (129) in which the exterior glazing (102) is housed by means of a glazing gasket (130),
- a covering (132) connecting the intermediate rabbet (129) and the male part (131) of the intermediate profile (124), formed by two walls disposed respectively on the interior side and the exterior side (107),
- one of the walls of the covering (132) including an opening (121) produced in a continuous manner over the length of the intermediate profile (124), the other wall of the covering (132) including no opening (122) and providing the mechanical strength of the intermediate profile.

11. Window, French window, according to claim 10, ***characterised in that*** said intermediate profile (124), interposed between the upper exterior profile (115) forming the first (101) frame and the exterior glazing (102), is mounted according to a mounting termed inverse so that the continuous opening (121) is situated at the side of the air strip (104).

## Patentansprüche

1. Fenster, Fenstertür, einschließlich einer solchen, bei der der Flügel endgültig in einer Schließposition befestigt worden ist, und/oder bei der die Außen- und/oder Innenverglasung durch eine verdunkelnde Scheibe ersetzt worden ist, mit einem belüfteten Rahmen, mit:
- einer ersten Einfassung (101), die geeignet ist, eine Funktion eines Flügels zu gewährleisten, die einen Außenfalz (126) für eine Außenverglasung (102) und einen Innenfalz für eine Innenverglasung (103) aufweist, wobei eine Luftschicht (104) zwischen diesen letzteren eingeschlossen ist,
- einer zweiten Einfassung (105), die geeignet ist, eine Funktion einer Zarge zu gewährleisten, in welcher die erste Einfassung dazu bestimmt ist, gemäß einer Schließposition des Fensters, Fenstertür angeordnet zu sein,
- Mittel (106) zum Bereitstellen einer Fluidverbindung zwischen der Luftschicht und dem Außenbereich (107), zumindest in der Schließposition,
**dadurch gekennzeichnet,**
**dass** sie aufweist:
- zumindest einen Fluiddurchgang (120), von dem ein Ende (121) auf eine Oberfläche eines Zwischenprofils (124) in Kontakt mit dem Außenbereich mündet, und von dem das andere Ende (122) in die Luftschicht mündet,
- wobei der zumindest eine Fluiddurchgang (120) gebildet ist in dem Zwischenprofil (124), das mit der ersten Einfassung verbunden ist, angeordnet zwischen einem peripheren Profil (115), das Bestandteil der ersten Einfassung (101) ist, aufweisend den Außenfalz (126), und der Außenverglasung (102),
- wobei das Zwischenprofil (124) in dem Außenfalz (126) des peripheren Profils (115), das Bestandteil der ersten Einfassung ist, mittels einer Deckleiste (127) befestigt ist.

2. Fenster, Fenstertür nach Anspruch 1,
**dadurch gekennzeichnet,**
**dass** das Zwischenprofil (124) zwischen dem tiefer liegenden Außenprofil, das Bestandteil der ersten Einfassung (101) ist, und der Außenverglasung (102) eingesetzt ist.

3. Fenster, Fenstertür nach Anspruch 1 oder 2,
**dadurch gekennzeichnet,**
**dass** das Zwischenprofil (124) Filtermittel (133) gegen Staub quer zum zumindest einen Fluiddurchgang (120) aufweist.

4. Fenster, Fenstertür nach einem der Ansprüche 1 bis 3,
**dadurch gekennzeichnet,**
**dass** das Zwischenprofil (124) ein männliches Teil (131) aufweist, das einen Rand der Verglasung nachbildet und dazu bestimmt ist, in dem Außenfalz (126) eines peripheren Profils (115) der ersten Einfassung (101) aufgenommen zu sein.

5. Fenster, Fenstertür nach Anspruch 4,
**dadurch gekennzeichnet,**
**dass** das Zwischenprofil (124) aufweist:
- einen Zwischenfalz (129), in dem die Außenverglasung (102) mittels einer Dichtung (130) der Verglasung aufgenommen ist,
- eine Hüllwand (132), die den Zwischenfalz (129) und das männliche Teil (131) des Zwischenprofils, in dem der zumindest eine Fluiddurchgang (120) vorteilhafterweise ausgebildet ist, verbindet.

6. Fenster, Fenstertür nach Anspruch 5,
**dadurch gekennzeichnet,**
**dass** die Hüllwand (132) der Verbindung durch zwei durchbrochene Wandungen gebildet ist, welche jeweils innenseitig und außenseitig (107) angeordnet sind, um die Fluiddurchgänge (120) zu gewährleisten.

7. Fenster, Fenstertür nach Anspruch 5 oder 6,
**dadurch gekennzeichnet,**
**dass**:
- das Ende des zumindest einen Fluiddurchgangs (120), der auf eine Außenseite des Zwischenprofils in Kontakt mit dem Außenbereich (107) mündet, durch eine Öffnung (121) gebildet ist, die in der durchbrochenen Wandung der Hüllwand (132), die außenseitig (107) angeordnet ist, realisiert ist, und
- das Ende des zumindest einen Fluiddurchgangs (120), der in die Luftschicht (104) mündet, durch eine Öffnung (122) gebildet ist, die in der durchbrochenen Wandung der Hüllwand (132), die seitlich in Kontakt mit der Luftschicht angeordnet ist, realisiert ist.

8. Fenster, Fenstertür nach Anspruch 7,
**dadurch gekennzeichnet,**
**dass** die Öffnungen (121, 122), die in der durchbrochenen Wandung der Hüllwand (132), welche außenseitig (107) angeordnet ist, und in der durchbrochenen Wandung der Hüllwand (132), welche seitlich in Kontakt mit der Luftschicht (104) angeordnet ist, realisiert sind, die Form einer Mehrzahl von kreisartigen Löchern oder von länglichen Öffnungen, die über die Länge des Zwischenprofils (124) verteilt sind, annehmen.

9. Fenster, Fenstertür nach den Ansprüchen 2, 6 und 7,
**dadurch gekennzeichnet,**
**dass** die außenseitige (107) Öffnung (121) in einer fortlaufenden Weise auf der Länge des Zwischenprofils (124) realisiert ist, und nun einzig die Innenwandung der Hüllwand (132) die mechanische Festigkeit des Zwischenprofils gegen das Gewicht der Verglasung gewährleistet und die Öffnung (122) aufweist, die in der durchbrochenen Wandung der Hüllwand (132) realisiert ist, welche seitlich in Kontakt mit der Luftschicht (104) angeordnet ist.

10. Fenster, Fenstertür nach Anspruch 1 oder 2,
**dadurch gekennzeichnet,**
**dass** sie zudem aufweist:
- ein Zwischenprofil (124), das zwischen dem höher liegenden Außenprofil (115), das Bestandteil der ersten Einfassung (101) ist, und der Außenverglasung (102) eingesetzt ist, und welche aufweist:
- ein männliches Teil (131), das einen Rand der Verglasung nachbildet und dazu bestimmt ist, in dem Außenfalz (126) des peripheren Profils (115) der ersten Einfassung (101) aufgenommen zu sein,
- einen Zwischenfalz (129), in dem die Außenverglasung (102) mittels einer Dichtung (130) der Verglasung aufgenommen ist,
- eine Hüllwand (132), die den Zwischenfalz (129) und das männliche Teil (131) des Zwischenprofils (124) verbindet, und aus den zwei Wandungen gebildet ist, welche jeweils innenseitig und außenseitig (107) angeordnet sind, wobei
- eine der Wandungen der Hüllwand (132) eine Öffnung (121) aufweist, die auf eine fortlaufende Weise auf der Länge des Zwischenprofils (124) realisiert ist, und die andere Wandung der Hüllwand (132), die keine Öffnung (122) aufweist, die mechanische Festigkeit des Zwischenprofils gewährleistet.

11. Fenster, Fenstertür nach Anspruch 10,
**dadurch gekennzeichnet,**
**dass** das Zwischenprofil (124), das zwischen dem höher liegenden Außenprofil (115), das Bestandteil der ersten Einfassung (101) ist, und der Außenverglasung (102) eingesetzt ist, gemäß einer sogenannten inversen Montage angebracht ist, so dass sich die fortlaufende Öffnung (121) seitlich der Luftschicht (104) befindet.
